# EUROPÄISCHE PATENTSCHRIFT

(11) **EP 0 942 668 B1**
(45) Veröffentlichungstag und Bekanntmachung des Hinweises auf die Patenterteilung: **02.11.2000**
(21) Anmeldenummer: 97928249.8
(22) Anmeldetag: 19.06.1997
(51) Int. Cl.: A46B 7/04

(54) **ZAHNBÜRSTE MIT AUSWECHSELBAREM BÜRSTENTEIL**
TOOTHBRUSH WITH REPLACEABLE BRUSH SECTION
BROSSE A DENTS A PARTIE BROSSE REMPLACABLE

(30) Priorität: 22.06.1996 DE 19624962
(43) Veröffentlichungstag der Anmeldung: 22.09.1999
(73) Patentinhaber: CORONET-WERKE GmbH, 69479 Wald-Michelbach (DE)
(72) Erfinder: WEIHRAUCH, Georg, D-69483 Wald-Michelbach (DE)
(74) Vertreter: Lichti, Heiner, Dipl.-Ing.
(86) Internationale Anmeldenummer: EP9703207
(87) Internationale Veröffentlichungsnummer: WO9749314

(56) Entgegenhaltungen:
- DE-A- 3 724 640
- GB-A- 992 302
- US-A- 3 134 121
- US-A- 3 167 799
- US-A- 4 543 679
- US-A- 5 396 679

## Beschreibung

Die Erfindung betrifft eine Zahnbürste mit einem Griff, einem als wenigstens einseitig offenes Gehäuse ausgebildeten Kopf, einem in dessen offene Seite einsetzbaren Bürstenteil mit einem Träger und einem Borstenbesatz und mit Rastmitteln innerhalb des Gehäuses und am Träger zum Festlegen des Bürstenteils, wobei das Gehäuse eine den Träger im Bereich dessen Peripherie lagernde Wange und einen vom Rücken des Kopfs gebildeten Boden aufweist und ferner am Kopf Mittel zum werkzeuglosen Ausdrücken des Bürstenteils vom Rücken des Kopfs her vorgesehen sind.

Es sind Bürsten bekannt (US 403 350, US 1 148 566, US 1 711 621, US 2 326 632), bei denen das den Borstenbesatz aufweisende Bürstenteil nachträglich in den eigentlichen Bürstenkörper eingesetzt ist. Dies geschieht häufig aus fertigungstechnischen Gründen und insbesondere dann, wenn ein unmittelbares Verbinden der Borstenbündel mit dem Bürstenkörper, z.B. durch thermische Verfahren, wie Schweißen, Einspritzen od. dgl. nicht möglich ist. Dabei sind auch Ausführungsformen bekannt, bei denen das Bürstenteil vom Bürstenkörper gelöst und gegen ein anderes ausgetauscht werden kann (GB 1932/1910). Für Zahnbürsten sind die bekannten Ausführungsformen nicht oder nur unzureichend geeignet.

Zahnbürsten werden weit häufiger benötigt als alle anderen Arten von Bürsten. Der Grund liegt in der für eine ordnungsgemäße Zahnpflege häufigen Verwendung (bis zu dreimal täglich) und dem dadurch bedingten schnellen Verschleiß. Hinzu kommt, daß die Zahnbürste auch schon bei einem relativ geringen Verschleiß, der bei anderen Bürsten hinnehmbar wäre, gewechselt werden sollte, um stets eine optimale Wirksamkeit zu gewährleisten.

Aufgrund des hohen Zahnbürstenverbrauchs - in Deutschland ca. 150 Millionen p.a. - stellt sich zunehmend die Frage der Entsorgung und der Resoürcenschonung, da der durch Verschleiß unbrauchbare Massenanteil gegenüber der Gesamtmasse außerordentlich gering ist und die zu entsorgende Gesamtmasse selbst bei einem hundertprozentigen Recycling nicht mehr zu dem gleichen Erzeugnis aufgearbeitet werden kann, da der wiedergewonnene Werkstoff nicht mehr die hohen Qualitätsanforderungen erfüllt, die beispielsweise für das Borstenmaterial einer Zahnbürste unverzichtbar sind. Auch wenn die bekannten Bürsten mit auswechselbarem Bürstenteil es grundsätzlich gestatten würden, nur das Bürstenteil nach Verschleiß auszutauschen, so hat dieses umwelttechnische Problem bisher einerseits nicht im Vordergrund gestanden, andererseits spielt es auch bei üblichen Bürsten, wie Reinigungsbürsten, Körperbürsten etc., eine vergleichsweise geringe Rolle, da die Benutzungsdauer ungleich länger ist und das Massenverhältnis von unbrauchbarem und noch brauchbarem Material nicht in einem derartigen Mißverhältnis steht wie bei Zahnbürsten.

Schließlich ist bei Zahnbürsten noch die Besonderheit zu beachten, daß sie von Menschen aller Altersklassen und jedes Bildungsgrades bestimmungsgemäß benutzbar sein müssen, so daß das Austauschen des Bürstenteils in einfachster Weise und mit geringem Kraftaufwand bei gleichwohl ausreichend sicherer Verbindung der Teile möglich sein muß.

Heute sind im wesentlichen zwei Systeme auf dem Markt. Bei den sogenannten Wechselkopfbürsten (EP 0 199 849 B1, DE 94 20 405 U1) ist der gesamte Kopf mit den Borsten am Griff bzw. Stiel lösbar befestigt. Die rastenden Befestigungsmittel sind im wesentlichen quer zur Längsachse des Griffs an diesem und an einem Ansatz des Kopfs angeordnet und werden durch Zusammenstecken von Kopf und Griff in Richtung der Längsachse in Eingriff gebracht. Umgekehrt lassen sich beide Teile durch Auseinanderziehen in der Längsachse lösen. Diese Wechselkopfbürsten sind in gebrauchstechnischer und hygienischer Hinsicht befriedigend. Indes ist der Kunststoffanteil des Kopfs, der nach Abnutzung der Borsten zum Abfall wird, noch ganz erheblich. Hinzukommt der Nachteil, daß die Befestigungsmittel im Übergangsbereich von Kopf und Stiel, also in einer Zone liegen, in der beim Gebrauch die größten Biegekräfte wirken. Gerade in dieser Zone aber wird die Zahnbürste durch die konstruktiven Maßnahmen für die Befestigungsmittel geschwächt. Dies ist deshalb besonders gravierend, weil zwischen Griff und Kopf aus gebrauchstechnischen Gründen ein schlanker und gegebenenfalls federnder Hals erwünscht ist, der sich bei solchen Wechselkopfbürsten praktisch nicht verwirklichen läßt. Es sind deshalb schon Wechselkopfbürsten vorgeschlagen worden, bei denen der Kopf mit dem schlanken Hals am dickeren Griff verrastet ist. Damit bleibt zwar der gebrauchstechnische Vorteil weitgehend erhalten, doch geht dies auf Kosten einer noch größeren Masse an Kunststoffabfall. Hinzukommt bei allen Wechselkopfbürsten die Gefahr, daß es bei nicht ordnungsgemäßer Verrastung oder bei Versagen der Verrastung während der Benutzung zu gravierenden Verletzungen in der Mundhöhle kommen kann.

Bei dem anderen bekannten System, dem die Zahnbürste nach dem Oberbegriff des Anspruchs 1 angehört, sind die Borsten an einem Träger in Form einer dünnen Platte befestigt und ist dieses Bürstenteil in dem rahmen- oder gehäuseartigen Kopf auswechselbar verrastet (DE 30 38 895, 37 24 640). Der Träger weist an seiner Umfangsfläche leistenartige Rasten und das Gehäuse entsprechend rinnenartige Vertiefungen auf. Ferner besitzt der Träger an seiner Rückseite einen Zapfen, der in ein Loch im Boden des Gehäuses eingreift und am Rücken des Kopfs eine freiliegende Druckfläche bildet. Der Träger wird in den Kopf eingerastet und kann durch Druck auf den Zapfen ausgeworfen werden. Die bei Verschleiß der Borsten auszutauschende Kunststoffmasse wird auf ein Miniumum reduziert und die auswechselbaren Bürstenteile lassen sich aufgrund des geringen Materialeinsatzes kostengünstig herstellen. Gegenüber Wechselkopfbürsten ergeben sich jedoch hygienische und auch konstruktive Probleme. In dem zwischen dem Träger und der Gehäusewange zwangsläufig vorhandenen Spalt, der nur schlecht austrocknet, lagert sich einerseits Schmutz an und nisten sich andererseits Bakterien ein. Dies gilt mehr oder weniger für den gesamten Spalt zwischen Kopf und Träger.

Es ist deshalb der Träger an seiner Borstenseite auch schon mit einem umlaufenden elastischen Rand versehen worden (DE 37 24 640 C2), der mit seiner Rückseite dichtend gegen die Stirnseite der Gehäusewange anliegen soll. Dies setzt entsprechende Zugkräfte voraus, die den Träger in das Gehäuse ziehen, und damit entsprechend große Rastkräfte. Diese wiederum erschweren das Einsetzen und Auswerfen des Bürstenteils. Da die Verrastung durch Formschluß erfolgt, müssen die Rastmittel entsprechend großvolumig sein, was am Kopf große Wandstärken erfordert. Noch aufwendiger ist eine Ausführung (DE 296 00 398 U1), bei der an sämtlichen Dichtflächen zwischen Träger und Gehäuse elastische Flachdichtungen eingelegt sind, die durch eine entsprechend hohe Vorspannung zugleich das Bürstenteil halten. Die Vorspannung muß vollständig von der Gehäusewange aufgenommen werden, die sich nach kurzer Zeit zwangsläufig aufweitet und einen sicheren Halt des Bürstenteils nicht mehr gewährleistet.

Andere Vorschläge (DE 91 09 625 U1, DE 44 34 617 A1), die Rastleisten nur abschnittsweise am Umfang des Trägers vorzusehen, gehen zwangsläufig auf Kosten der Dichtheit des Spaltes, da die Rastleisten und -ausnehmungen in den Dichtflächen liegen und sehr'enge Toleranzen eingehalten werden müssen, um einerseits ein sattes Anliegen der Dichtflächen, andererseits ein sicheres Verrasten zu gewährleisten. Solche Toleranzen lassen sich bei Spritzgußteilen und bei den für den Kopf und den Griff ausschließlich in Frage kommenden preiswerten Kunststoffen kaum realisieren. Zudem steht die Gehäusewange durch die Rastkräfte ständig unter elastischer Vorspannung. Da Kunststoffe unter Spannung nicht kriechfest sind (Kaltfluß), nimmt die Spannkraft der Gehäusewange sehr schnell ab, so daß der Spalt zwischen der Wange und dem Träger sich vergrößert und die Einlagerung von Schmutz und Bakterien begünstigt wird. Da die Ermüdung des Kunststoffs und die damit einhergehende Vergrößerung der Toleranzen vom Benutzer nicht wahrgenommen werden können, bemerkt er das Versagen der Rastmittel unter Umständen erst beim Zähneputzen. Löst sich das Bürstenteil bei der Benutzung, kann es wiederum zu unliebsamen Verletzungen in der Mundhöhle und an der Gingiva kommen.

Eine sehr stabile und dauerhafte Verbindung von Bürstenteil und Kopf ergibt sich bei einer bekannten Zahnbürste (DE 41 04 314 A1) dadurch, daß an der Rückseite des Trägers zwei V-förmig zueinander stehende Leisten angeformt sind, die über die gesamte Länge des Trägers verlaufen. Diese greifen in einen entsprechen V-förmig sich nach außen öffnenden Schlitz am Kopf ein, der in dessen Längsachse gleichfalls über die gesamte Länge läuft. Beim Einsetzen müssen die Leisten soweit nach innen und zueinander verformt werden, daß sie den engsten Querschnitt des V-förmigen Schlitzes passieren können, um sich dann im Schlitz zu spreizen. Die elastisch verformten Teile der Rastverbindung befinden sich also an dem Wechselteil, bei dem die Werkstoffermüdung weniger bedeutsam ist. Die für das Herstellen und Lösen der Rastverbindung notwendigen Umformkräfte an den Leisten sind allerdings so groß, daß das Bürstenteil nur mit Hilfe besonders angepaßter Werkzeuge ausgedrückt bzw. ausgehebelt werden kann. Die Notwendigkeit solcher Sonderwerkzeuge führt nicht nur zu entsprechend hohen Systemkosten für den Verbraucher, sondern steht einer praktischen Durchsetzung des Systems auf dem Markt unüberwindbar entgegen. Dies gilt auch deshalb, weil eine zur Vermeidung von Verletzungen maßgebliche Forderung, nämlich eine glatte Form des Bürstenrückens, nicht erfüllt ist. Schließlich ist diese Zahnbürste auch aus hygienischen Gründen völlig untauglich, weil der Schlitz und die Leisten mehrere Ritzen bilden, in denen sich Schmutz und Reste von Zahnpflegemittel ablagern und Bakterien einnisten.

Der letztgenannte Nachteil wird bei einer anderen bekannten Ausführung (US 4 543 679) dadurch etwas gemildert, daß statt der Leisten ein Spreizzapfen vorgesehen ist, der in ein sich nach außen konisch erweiterndes Loch am Boden des Gehäuses eingreift. Ausgehend von der gattungsgemäßen DE-A-3 724 640 liegt der Erfindung die Aufgabe zugrunde, eine Zahnbürste des eingangs genannten Aufbaus so auszubilden, daß die besonderen hygienischen Anforderungen erfüllt und die Gebrauchseigenschaften verbessert werden.

Diese Aufgabe findet erfindungsgemäß ihre Lösung dadurch, daß die einander anliegenden Flächen an der Wange des Gehäuses und an der Peripherie des Trägers als vollständig glattwandige Dichtflächen ausgebildet sind und die Rastmittel gegenüber den Dichtflächen nach innen versetzte, federnde Rastnasen aufweisen, die in einem Raum zwischen dem Boden des Gehäuses und der ihm zugekehrten Rückseite des Trägers angeordnet sind.

Ein wesentlicher Vorteil der Erfindung besteht zunächst darin, daß die Funktionen "Abdichten" und "Verrasten" konstruktiv getrennt sind. Die glatte Peripherie am Träger und die ebenso glatte Anlagefläche der Wange bilden die Voraussetzung für ein einwandfreies dichtes Anliegen dieser Flächen aneinander. Dies kann noch durch eine leicht konische Ausbildung dieser Flächen unterstützt werden. Durch die Ausbildung der Rastmittel als federnde Rastnasen außerhalb der Dichtflächen wird die Wange des Gehäuses nicht durch die Rast- und Haltekräfte unter Vorspannung gesetzt und kann es dort nicht zum Kaltfluß kommen, so daß sie ihre Dichtfunktion über lange Zeit erfüllen kann. Dadurch werden Hohlräume, Spalten etc. so weitgehend vermieden, daß die Zahnbürste nach Gebrauch, wie gewünscht, schnell abtrocknet und dadurch dem Einnisten von Bakterien vorgebeugt wird, wie auch die Anlagerung bzw. Einlagerung von Zahnpflegemittelresten etc. vermieden wird. Die federnden Rastnasen sorgen einerseits für eine funktionssichere Verrastung, ermöglichen andererseits aber auch ein leichteres Auswechseln.

Da sich die Rastmittel ausschließlich im Inneren des Gehäuses zwischen dessen Boden und der Rückseite des Trägers befinden, lassen sich zum einen die Außenkontur der Zahnbürste im Bereich des Kopfs optimal dem bestimmungsgemäßen Zweck anpassen, also beispielsweise gerundete, glattflächige Konturen gewährleisten, um bei der Zahnpflege Verletzungen in der Mundhöhle zu vermeiden, zum anderen sind die federnden Rastnasen in einem Bereich angeordnet, in welchem ihre Dimensionierung nicht durch andere konstruktive Gegebenheiten eingeengt ist. Sie können so ausgelegt sein, daß ihre Funktionssicherheit über eine lange Benutzungsdauer erhalten bleibt. Ferner wird die gesamte, dünnwandige Wange des Gehäuses von Spannungen freigehalten. Die Anordnung der Rastmittel einerseits und der zum Lösen vorgesehenen Druckfläche andererseits stellen sicher, daß sich das Bürstenteil nicht unzeitig löst, da der bei Gebrauch auf die Borsten wirkende Druck nicht zum Lösen der Verrastung führen kann, hierzu vielmehr ein gezielter, wenn auch geringer Druck am Rücken des Kopfs notwendig ist. Die leichte Auswechselbarkeit des Bürstenteils fördert die Verwendung dieses Systems beim Verbraucher, zumal die Möglichkeit gegeben ist, Bürstenteile mit Borsten unterschiedlicher Härte und Anordnung einzusetzen.

In bevorzugter Ausführung sind die federnden Rastnasen an dem Boden des Gehäuses nach innen ragend angeformt und wirken mit Vertiefungen zusammen die an der Rückseite des Trägers ausgebildet sind.

Eine vorteilhafte Ausführungsform zeichnet sich dadurch aus, daß das Gehäuse an seinem den Rücken des Bürstenkopfs bildenden Boden eine Durchgangsöffnung aufweist, deren Wandung zumindest teilweise zu den federnden Rastnasen nach innen verlängert ist und daß der Träger einen in die Durchgangsöffnung eingreifenden Zapfen aufweist, dessen Stirnseite zum Ausdrücken des Bürstenteils eine freiliegende Druckfläche bildet oder mit einer Druckfläche am Gehäuse zusammenwirkt.

Bei dieser Ausführungsform erfüllt die Durchgangsöffnung mit ihrer hülsenartigen Wandung mehrere Funktionen. Zum einen kann sie den am Träger angeordneten Zapfen führen, zum anderen dient zumindest ein Teil ihrer Wandung zur Ausbildung der federnden Rastnasen, also zur Positionierung und Fixierung des Trägers. Schließlich gibt die Durchgangsöffnung die Möglichkeit am Rücken des Kopfs die Druckfläche auszubilden. Sie wird entweder von dem die Durchgangsöffnung durchgreifenden Zapfen unmittelbar, nämlich von dessen freiliegender Stirnseite gebildet, oder aber ist sie am Rücken des Kopfs als die Durchgangsöffnung verschließendes Teil des Gehäuses ausgebildet, und wirkt der auf die Druckfläche aufgebrachte Druck über das Gehäuse auf den Zapfen.

Wird der Zapfen an der Wandung der Durchgangsöffnung geführt, so weist er an seinem Umfang die Vertiefungen auf, in die die Rastnasen am Gehäuse von außen einfedern.

Bildet der Zapfen mit seiner freiliegenden Stirnseite die Druckfläche, so überragt er mit Vorteil ein wenig die Kontur des Gehäuses am Rücken des Kopfs, wodurch seine Funktion signalisiert wird und der Druck zum Lösen der Verrastung problemlos aufgebracht werden kann.

Die vorgenannte Ausführungsform weist neben den gebrauchstechnischen Vorteilen den Vorzug auf, daß die Zahnbürste aus nur zwei Bauteilen besteht, nämlich dem Griff mit dem das Gehäuse bildenden Kopf und dem Bürstenteil mit dem Träger und den Borsten. Die Zahnbürste läßt sich also einfach und kostensparend herstellen.

Eine fertigungstechnisch etwas aufwendigere, gebrauchstechnisch aber gleichermaßen vorteilhafte Ausführung zeichnet sich dadurch aus, daß der Zapfen in der Durchgangsöffnung mit Abstand von deren Wandung angeordnet und der Träger die federnden Rastnasen aussenseitig übergreifende Vertiefungen aufweist.

Vorzugsweise ist die Durchgangsöffnung am Rücken des Kopfs durch eine die Druckfläche bildende Druckplatte geschlossen, der die Stirnseite des Zapfens innenseitig anliegt.

Diese Ausführung hat den Vorteil, daß der Kopf der Zahnbürste am Rücken vollständig geschlossen ist. Dort also keine Abdichtungsprobleme mit all ihren möglichen Nachteilen auftreten.

Bei dieser Ausführungsform kann die die Druckfläche bildende Druckplatte aus einem gummielastischen Material, z.B. einem Elastomer bestehen und nachträglich am Öffnungsrand der Durchgangsöffnung eingesetzt und beispielsweise durch Verrasten an der Wandung der Öffnung festgelegt oder im in-mold Verfahren an der Öffnung angespritzt sein. Die Druckplatte ist zumindest soweit elastisch verformbar, daß beim Ausüben von Druck auf die Druckplatte der für das Lösen des Trägers notwendige Weg zurückgelegt wird. Der Druck wird von der Druckplatte auf den Zapfen übertragen, so daß der Träger in Druckrichtung verdrängt wird und dabei die Rastnasen freikommen.

Stattdessen kann die Druckplatte ein einstückiges Teil des Kopfs sein und entweder durch eine entsprechend dünne Wandstärke des Kopfs in diesem Bereich federnd oder über einen nachgiebigen Wandungsabschnitt mit dem übrigen Gehäuse verbunden sein.

Ist die Deckplatte einstückiges, aber federndes Teil des Kopfs, so kann ferner vorgesehen sein, daß die Rastnasen seitlich der Druckplatte am Boden des Gehäuses angeformt sind und aus der dem Träger zwischen sich festlegenden Raststellung durch Druck auf die Druckplatte unter Freigabe des Trägers spreizbar sind.

Die Federeigenschaft der Rastnasen läßt sich bei praktisch jedem Kunststoff durch eine gewisse Länge der Rastnasen erzielen, wohingegen das Gehäuse formstabil sein kann. Gleichwohl lassen sich durch dünnere Wandungsabschnitte am Rücken des Kopfs Federeigenschaften erzielen, um die einen Teil des Gehäuses bildende Druckplatte mit begrenzten Hub beweglich zu machen. Ferner lassen sich solche nachgiebigen Wandungsabschnitte im Bereich des Ansatzes der Federnasen am Gehäuse ausbilden, so daß bei Druck auf die Druckplatte deren Verlagerung zugleich ein Spreizen der Rastnasen verursacht und dadurch der Träger aus der Verrastung freikommt und nach unten herausfallen kann.

Die Wangen übergreifen den Träger außenseitig ganz oder teilweise, wobei ein vollständiger Übergriff bei bündigem Anschluß der Außenflächen von Träger und Wange von Vorteil ist, um Ecken, Nischen od. dgl. zu vermeiden.

Stattdessen kann auch der Träger der Stirnseite der Wange anliegen und mit deren Außenseite bündig liegen. Dadurch wird eine zusätzliche Dichtfläche geschaffen. Auch diese Ausführungsform weist keine Nischen oder Stufen auf, die dem Schmutzansatz förderlich wären.

Bei einer anderen Ausführungsform ist vorgesehen, daß der Träger an der dem Borstenbesatz gegenüberliegenden Seite einen umlaufenden Rand aufweist, mit dem er die Wange außenseitig übergreift.

Diese Ausführungsform hat den Vorteil, daß der Träger nicht nur im Bereich des Borstenbesatzes, sondern auch an den Seiten des Kopfs eine geschlossene Oberfläche bildet.

Vornehmlich diese Bereiche kommen bei Gebrauch der Zahnbürste mit der Gingiva in Berührung, so daß durch die glatte Oberfläche in diesem Bereich der Verletzungsgefahr vorgebeugt wird. Hinzu kommt, daß die Bereiche in der Nähe des Borstenansatzes wegen der dort aufgetragenen Zahnpflegemittel in besonderem Maße zum Schmutzansatz neigen, wie auch das Einnisten von Bakterien ermöglichen. Aufgrund der glatten, spalt- und nischenfreien Ausführung des Trägers und seines die Wangen übergreifenden Randes werden diese Mängel vermieden.

Beide vorgenannten Ausführungsformen haben den Vorteil, daß bei einem gegebenen Umriß des Kopfs eine größtmögliche Anzahl von Borsten am Träger angeordnet werden können.

Die erfindungsgemäße Ausbildung des Gehäuses gibt weiterhin die Möglichkeit, daß der Träger aus einem Elastomer besteht und gegen die Wange abdichtet. Dies kann noch durch Dichtlippen unterstützt werden. Die erfindungsgemäße Ausbildung des Gehäuses stellt sicher, daß die Wangen den Elastomer-Träger rahmenartig einspannen und komprimieren. Im Bereich der Dichtflächen treten zusätzlich erhöhte Reibungskräfte auf. Dadurch sind Spalte sicher vermieden. Zudem sind die Borsten mit ihren im Träger befindlichen Enden gleichsam elastisch gelagert.

Schließlich kann die Druckfläche von dem übrigen Gehäuse durch die Gestaltung der Oberfläche optisch abgehoben sein, um auf diese Weise dem Benutzer die Funktion der Druckfläche anzuzeigen. Diese optische Hervorhebung kann durch entsprechende Profilierung, andersartiges Material, Farbgebung od. dgl. erfolgen.

Das Gehäuse kann außenseitig zumindest im Bereich der Wange einen weichelastischen Überzug als Schleimhautschutz aufweisen. Dieser kann zusätzlich die Stirnseite der Wange abdecken und mit seinem Innenrand der Umfangsfläche des Trägers dichtend anliegen.

Da bei der erfindungsgemäßen Ausbildung die Rastmittel nicht mehr an der Wange des Gehäuses angeordnet sind, sondern diese nur noch Führungs- und Dichtungsaufgaben erfüllt, kann sie gegenüber den bekannten Ausführungsformen dünnwandiger sein. Dadurch läßt sich umgekehrt die Trägerfläche und damit die Anzahl der Borsten bzw. Bündel vergrößern.

Nachstehend ist die Erfindung anhand einiger in der Zeichnung wiedergegebener Ausführungsbeispiele beschrieben. In der Zeichnung zeigen:
- Figur 1: eine Teildarstellung einer Zahnbürste in Draufsicht auf den Rücken;
- Figur 2: einen Schnitt II-II der Figur 3;
- Figur 3: eine Draufsicht auf den Borstenbesatz;
- Figur 4: einen Schnitt IV-IV gemäß Figur 3;
- Figur 5: einen Längsschnitt durch den Kopf der Zahnbürste in einer anderen Ausführungsform ohne das Bürstenteil;
- Figur 6: eine Ansicht auf die Unterseite des Kopfs;
- Figur 7: einen der Figur 5 entsprechenden Schnitt einer anderen Ausführungsform;
- Figur 8: eine Unteransicht des Bürstenkopfs gemäß Figur 7;
- Figur 9: einen Längsschnitt des Bürstenkopfs in einer weiteren Ausführungsform;
- Figur 10: eine Unteransicht des Kopfs gemäß Figur 9;
- Figur 11: einen Längsschnitt des Kopfs in einer weiteren Ausführung;
- Figur 12: eine Unteransicht des Kopfs gemäß Figur 11;
- Figur 13: einen Längsschnitt des Bürstenkopfs in einer abgewandelten Ausführung;
- Figur 14: eine Unteransicht des Kopfs gemäß Figur 13 und
- Figur 15 bis 22: Querschnitte des Bürstenkopfs entsprechend Figur 4 bei verschiedener Ausführung des Gehäuses und des Trägers des Bürstenteils.

Die in den Figuren 1 bis 3 gezeigte Zahnbürste besteht aus einem abgebrochen wiedergegebenen länglichen Griff 1, einem Kopf 2 und einem auswechselbaren Bürstenteil 3, das einen Träger 4 mit dem Borstenbesatz 5 aus einzelnen Borstenbündeln 6 aufweist.

Der Kopf 2 der Zahnbürste ist als Gehäuse 7 ausgebildet, in das das Bürstenteil 3 mit seinem Träger 4 auswechselbar eingesetzt ist.

Bei allen Ausführungsbeispielen weist das Gehäuse 7 als seitliche Begrenzung eine umlaufende Wange 8 auf, die zum Griff 1 hin durch eine Wand 9 geschlossen ist (Figur 2 und 4). Die umlaufende Wange 8 bildet mit der Wand 9 eine Art formsteifen Rahmen, der zusammen mit dem Rücken 10 einen nach unten offenen Hohlraum zur Aufnahme des Trägers 4 bildet.

Bei dem Ausführungsbeispiel gemäß Figuren 1 bis 4 weist das Gehäuse ferner eine Durchgangsöffnung 11 auf, deren Wandung zumindest teilweise von in den Hohlraum vorspringenden, federnden Rastnasen 12 gebildet ist. Der an der Seite des Borstenbesatzes 5 ebene Träger 4 besteht aus einem plattenförmigen Teil 13, dessen Umriß dem an der Innenseite der Wange 8 und der Wandung 9 gebildeten Umriß entspricht, sowie einem Zapfen 14, der die Durchgangsöffnung 11 durchgreift und zugleich in dieser geführt ist. Der Zapfen 14 weist eine den Rücken 10 des Gehäuses 7 wenig überragende, freiliegende Stirnseite auf, die eine Druckfläche 15 bildet. Diese Druckfläche kann, wie Figur 1 zeigt, optisch hervorgehoben, gegebenenfalls auch oberflächig profiliert sein.

Den federnden Rastnasen 12 im Bereich der Durchgangsöffnung 11 sind entsprechend geformte Rastausnehmungen 16 am Träger 4 zugeordnet, die beim gezeigten Ausführungsbeispiel am Umfang des Zapfens 14 im Bereich des Übergangs zu dem plattenförmigen Teil 13 und gegenüber diesem nach innen versetzt angeordnet sind.

Aus der in Figur 2 und 4 gezeigten Gebrauchslage läßt sich das Bürstenteil 3 in einfacher Weise dadurch auswechseln und durch ein neues Bürstenteil ersetzen, daß mit dem Finger auf die Druckfläche 15 ein in Richtung zum Borstenbesatz wirkender Druck ausgeübt wird, unter dem die federnden Rastnasen 12 nach außen zurückweichen, so daß das Bürstenteil 3 nach unten herausfällt.

Die Borsten 6 des Bürstenteils 3 können in vielfältiger Weise am Träger 4 befestigt sein, z.B. in vorgeformten Löchern, mittels Ankern oder Klebstoff, sie können aber auch mit dem Träger verschweißt oder mit Verdickungen 17 versehen in diesen eingespritzt sein.

Bei dem in Figur 5 und 6 gezeigten Ausführungsbeispiel weist die Durchgangsöffnung 11 eine asymmetrische Ovalform auf und ist deren Wandung in dem Hohlraum des Gehäuses 7 zu den federnden Rastnasen 12 verlängert, die einen umlaufenden Ring bilden. Das Ausführungsbeispiel gemäß Figur 7 und 8 unterscheidet sich von dem der Figur 5 und 6 nur dadurch, daß die Durchgangsöffnung 11 und die federnde Rastnase 12 kreisförmig ausgebildet sind.

Bei den Ausführungsbeispielen gemäß Figuren 9 bis 14 ragt die Wandung der Durchgangsöffnung 11 nur teilweise in den Hohlraum zur Bildung der federnden Rastnase 12 hinein. So zeigen die Figuren 9 und 10 eine Rastnase 12, die im wesentlichen U-Form aufweist, während bei dem Ausführungsbeispiel gemäß Figuren 11 und 12 die Durchgangsöffnung 11 an den gegenüberliegenden Schmalseiten zwei federnde Rastnasen 12 in Bogenform bildet und in Figur 13 und 14 die Wandung der Durchgangsöffnung an den Längsseiten zu den gegenüberliegenden Rastnasen 12 verlängert ist.

In den Figuren 15 bis 22 sind verschiedene Ausgestaltungen von Gehäuse und Träger sowie der Rastmittel gezeigt. Bei dem Ausführungsbeispiel gemäß Figur 15 weist der Träger 4 wiederum ein plattenförmiges Teil 13 und einen Zapfen 14 auf und ist, wie auch das den Kopf bildenden Gehäuse, ähnlich der Ausführungsform gemäß Figur 4 ausgebildet. In Abwandlung von dieser Ausführungsform bildet jedoch der plattenförmige Teil 13 des Trägers 4 den unteren Abschluß des Kopfs und bildet die Wange 8 mit ihrer Stirnseite 18 ein Widerlager für die Oberseite des plattenförmigen Teils 13 des Trägers 4. Im übrigen schließt der Träger 4 umfangsseitig bündig mit der Außenseite der Wange 8 ab.

In dem Ausführungsbeispiel gemäß Figur 16 ist das plattenförmige Teil 13 des Trägers 4 an seiner Oberseite stufenförmig nach innen abgesetzt und liegt mit der Stufe der Stirnseite 18 der Wange 8 an. Zugleich ist das plattenförmige Teil 13 mit dem eingezogenen Teil an der Innenseite der Wange 8 geführt. Bei diesem Ausführungsbeispiel ist auf die Außenseite der Wange ein Überzug 28 aus einem Elastomer aufgespritzt, der als Schleimhautschutz dient. Der Überzug 28 kann die Stirnseite der Wange 8 überragen und dem Umfang des plattenförmigen Teils 13 dichtend anliegen.

In Abwandlung gegenüber der Figur 16 zeigt Figur 17 einen Träger 4 mit einem plattenförmigem Teil 13, das wiederum an einer Stufe 19 an der Innenseite der Wange 8 des Kopfs gelagert und geführt ist.

Bei dem Ausführungsbeispiel gemäß Figur 18 weist der Träger 4 an seinem plattenförmigen Teil 13 einen nach oben gezogenen Rand 20 auf, in den die Wange 8 mit einer entsprechenden Stufe innenseitig eingreift. Eine andere Ausgestaltung zeigt Figur 19, bei der die Wange 8 ohne äußere Stufe hinter den hochgezogenen Rand 20 des Trägers 4 greift.

Bei dem Ausführungsbeispiel gemäß Figur 20 weisen die federnden Rastnasen 12 nach außen und ist der Träger 4 mit nach oben ragenden Nasen 21 versehen, welche die Rastausnehmungen 16 bilden, die die Rastnasen 12 außenseitig übergreifen. Der Zapfen 14 durchgreift bei diesem Ausführungsbeispiel die Durchgangsöffnung 11 mit größerem Abstand von der Wandung. Die Durchgangsöffnung 11 ist oberseitig durch eine die Druckfläche 15 bildende Druckplatte 22 verschlossen, die bei 23 an der Wandung der Durchgangsöffnung 11 eingerastet oder angespritzt ist. Die Druckplatte 22 ist federelastisch ausgebildet. Die Unterseite der Druckplatte 22 liegt der Stirnseite des Zapfens 14 an. Bei Druck auf die Druckfläche 22 wird der Zapfen 14 nach unten verschoben. Dabei verdrängen die starren Nasen 21 am Träger die federnden Rastnasen 12 nach innen, so daß der Träger 4 mit den Borstenbündeln 6 freikommt.

Bei dem Ausführungsbeispiel gemäß Figur 21 weist der Träger 4 wiederum ein plattenförmiges Teil 13 und einen gegenüber den vorangehenden Ausführungsformen kürzeren Zapfen 24 auf, der an seinem Umfang die Rastausnehmungen 16 für die federnden Rastnasen 12 bildet. Das Gehäuse 7 weist in der Mitte eine Druckplatte 25 auf, die über dünnwandige federnde Wandungsabschnitte 26 mit dem Gehäuse verbunden ist. Unmittelbar im Anschluß an die Wandungsabschnitte 26 sind die federnden Rastnasen angeformt, die wiederum über federnende Wandungsabschnitte 27 mit den Wangen 8 des Gehäuses 7 verbunden sind. Bei Druck auf die Druckplatte 25 werden die Rastnasen 12 aufgrund der elastischen Wandungsabschnitte 26 und 27 nach außen gespreizt (Figur 22), so daß der Träger 4 mit den Borstenbündeln 6 freikommt und nach unten herausfällt.

Bei allen Ausführungsbeispielen sind, wie aus den Zeichnungen erkennbar, die einander anliegende Innenseite der Wange 8 und die Umfangsfläche des Trägers 13 glatt ausgebildet und nach innen schwach konisch verjüngt, während die Rastmittel 12, 16 darüber nach innen versetzt angeordnet sind.

## Patentansprüche

1. Zahnbürste mit einem Griff, einem als wenigstens einseitig offenes Gehäuse (7) ausgebildeten Kopf (2), einem in dessen offene Seite einsetzbaren Bürstenteil (3) mit einem Träger (4) und einem Borstenbesatz (5) und mit Rastmitteln (12, 16) innerhalb des Gehäuses und am Träger (4) zum Festlegen des Bürstenteils (3), wobei das Gehäuse (7) eine den Träger (4) im Bereich von dessen Peripherie lagernde Wange (8) und einen vom Rücken (10) des Kopfs (2) gebildeten Boden aufweist und ferner Mittel zum werkzeuglosen Ausdrücken des Bürstenteils (3) vom Rücken (10) des Kopfs (2) her vorgesehen sind, dadurch gekennzeichnet, daß die einander anliegenden Flächen an der Wange (8) des Gehäuses (7) und an der Peripherie des Trägers (4) als vollständig glattwandige Dichtfläche ausgebildet sind und die Rastmittel (12, 16) gegenüber den Dichtflächen nach innen versetzte federnde Rastnasen aufweisen, die in einem Raum zwischen dem Boden des Gehäuses (7) und der ihm zugekehrten Rückseite des Trägers (4) angeordnet sind.

2. Zahnbürste nach Anspruch 1, dadurch gekennzeichnet, daß die federnden Rastnasen (12) an dem Boden des Gehäuses (7) nach innen ragend angeformt sind und mit Vertiefungen zusammenwirken, die an der Rückseite des Trägers (4) ausgebildet sind.

3. Zahnbürste nach Anspruch 1 oder 2, dadurch gekennzeichnet, daß der Boden des Gehäuses (7) eine Durchgangsöffnung (11) aufweist, deren Wandung zumindest teilweise zu den federnden Rastnasen (12) nach innen verlängert ist, und daß der Träger (4) einen in die Durchgangsöffnung (11) eingreifenden Zapfen (14) aufweist, dessen Stirnseite zum Ausdrücken des Bürstenteils (3) eine freiliegende Druckfläche (15) bildet oder mit einer Druckfläche (22, 25) am Gehäuse (7) zusammenwirkt.

4. Zahnbürste nach Anspruch 3, dadurch gekennzeichnet, daß der Zapfen (14) an der Wandung der Durchgangsöffnung (11) geführt ist und an seinem Umfang die Vertiefungen (12) aufweist.

5. Zahnbürste nach Anspruch 1 oder 3, dadurch gekennzeichnet, daß der Zapfen (14) mit seiner freiliegenden Stirnseite die Kontur des Gehäuses (7) am Rücken (10) des Kopfs (2) wenig überragt.

6. Zahnbürste nach Anspruch 3, dadurch gekennzeichnet, daß der Zapfen (14) in der Durchgangsöffnung mit Abstand von deren Wandung angeordnet ist und der Träger (4) die federnden Rastnasen (12) aussenseitig übergreifende Vertiefungen (16) aufweist.

7. Zahnbürste nach Anspruch 3 oder 4, dadurch gekennzeichnet, daß die Durchgangsöffnung (11) am Rücken (10) des Kopfs (2) durch eine die Druckfläche bildende Druckplatte (22, 25) geschlossen ist, der die Stirnseite des Zapfens (14) innenseitig anliegt.

8. Zahnbürste nach Anspruch 7, dadurch gekennzeichnet, daß die Druckplatte (25) über einen nachgiebigen Wandungsabschnitt (26) mit dem übrigen Gehäuse (7) verbunden ist.

9. Zahnbürste nach Anspruch 7 oder 8, dadurch gekennzeichnet, daß die Druckplatte (25) selbst nachgiebig federnd ausgebildet ist.

10. Zahnbürste nach Anspruch 7 oder 8, dadurch gekennzeichnet, daß die Druckplatte (25) ein einstückiges Teil des Kopfes ist.

11. Zahnbürste nach Anspruch 7 oder 9, dadurch gekennzeichnet, daß die Druckplatte (22) aus elastischem Material, vorzugsweise einem Elastomer besteht.

12. Zahnbürste nach Anspruch 11, dadurch gekennzeichnet, daß die Druckplatte (22) im in-mold Spritzverfahren zusammen mit dem Kopf gespritzt ist.

13. Zahnbürste nach Anspruch 7, dadurch gekennzeichnet, daß die Druckplatte (22) als gesondertes Spritzgußteil ausgebildet und am Kopf (2) befestigt ist.

14. Zahnbürste nach Anspruch 7, dadurch gekennzeichnet, daß die Rastnasen (12) seitlich neben der Druckplatte (22, 25) am Gehäuse (7) angeformt sind und aus der den Träger (4) zwischen sich festlegenden Raststellung durch Druck auf die Druckplatte (25) unter Freigabe des Trägers (4) spreizbar sind.

15. Zahnbürste nach Anspruch 1, dadurch gekennzeichnet, daß die Wangen (8) des Gehäuses (7) den Träger (4) außenseitig ganz oder teilweise übergreifen.

16. Zahnbürste nach Anspruch 1, dadurch gekennzeichnet, daß der Träger (4) mit seiner Rückseite der Stirnseite (18) der Wange (8) anliegt und mit deren Außenseite bündig abschließt.

17. Zahnbürste nach Anspruch 1, dadurch gekennzeichnet, daß der Träger (4) an seiner Rückseite einen umlaufenden Rand (20) aufweist, mit dem er die Wange (8) außenseitig übergreift.

18. Zahnbürste nach Anspruch 1, dadurch gekennzeichnet, daß der Träger (4) aus einem gegen die Wange (8) dichtenden Elastomer besteht.

19. Zahnbürste nach Anspruch 1 oder 3, dadurch gekennzeichnet, daß die Druckfläche (15) gegenüber dem Kopf (2) durch die Gestaltung der Oberfläche optisch abgehoben ist.

20. Zahnbürste nach Anspruch 1, dadurch gekennzeichnet, daß das Gehäuse (7) außenseitig zumindest im Bereich der Wange (8) einen weichelastischen Überzug als Schleimhautschutz aufweist.

21. Zahnbürste nach Anspruch 1 und 20, dadurch gekennzeichnet, daß der Überzug die Stirnseite der Wange (8) abdeckt und dort dem Träger (4) dichtend anliegt.

## Claims

1. Toothbrush with a handle, a head (2) constructed as a housing (7) open on at least one side, a brush section (3) insertable in the open side thereof and having a support (4) and a bristle configuration (5) and with locking means (12, 16) within the housing and on the support (4) for fixing the brush section (3), the housing (7) Having a side piece (8) fixing the support (4) in the area of its periphery and a bottom formed by the back (10) of the head (2) and also means for the tool-free pressing of the brush section (3) away from the back (10) of the head (2), characterized in that the mutually engaging faces on the side piece (8) of the housing (7) and on the periphery of the support (4) are constructed as completely smooth-walled sealing faces and the locking means (12, 16) have with respect to the sealing faces inwardly displaced, resilient detents, which are placed in an area between the bottom of the housing (7) and the back of the support (4) facing the latter.

2. Toothbrush according to claim 1, characterized in that the resilient detents (12) are shaped in inwardly projecting manner on the bottom of the housing (7) and cooperate with depressions formed on the back of the support (4).

3. Toothbrush according to claim 1 or 2, characterized in that the bottom of the housing (7) has a through opening (11), whose wall is at least partly inwardly extended towards the resilient detents (12), and that the support (4) has a stud (14) engaging in the through opening (11) and whose front for the pressing out of the brush section (3) forms an exposed pressure face (15) or cooperates with a pressure face (22, 25) on the housing (7).

4. Toothbrush according to claim 3, characterized in that the stud (14) is guided on the wall of the through opening (11) and has on its circumference the depressions (12).

5. Toothbrush according to claim 1 or 3, characterized in that the exposed front of the stud (14) projects slightly over the contour of the housing (7) at the back (10) of the head (2).

6. Toothbrush according to claim 3, characterized in that the stud (14) is located in the through opening with a spacing from its wall and the support (4) has depressions (16) externally overlapping the resilient detents (12).

7. Toothbrush according to claim 3 or 4, characterized in that the through opening (11) on the back (10) of the head (2) is closed by a pressure plate (22, 25) forming the pressure face and which internally engages on the front of the stud (14).

8. Toothbrush according to claim 7, characterized in that the pressure plate (25) is connected by means of a resilient wail section (26) to the remaining housing (7).

9. Toothbrush according to claim 7 or 8, characterized in that the pressure plate (25) has itself a resiliently flexible construction.

10. Toothbrush according to claim 7 or 8, characterized in that the pressure plate (25) is a one-piece part of the head.

11. Toothbrush according to claim 7 or 9, characterized in that the pressure plate (22) is made from an elastic material, preferably an elastomer.

12. Toothbrush according to claim 11, characterized in that the pressure plate (22) is injection moulded together with the head in the in-mould injection moulding process.

13. Toothbrush according to claim 7, characterized in that the pressure plate (22) is constructed as a separate injection moulding and fixed to the head (2).

14. Toothbrush according to claim 7, characterized in chat the detents (12) are shaped on the housing (7) laterally alongside the pressure place (22, 25) and are expandable from the locking position securing the support (4) between them by pressure on the pressure plate (25), accompanied by the release of the support (4).

15. Toothbrush according to claim 1, characterized in that the side pieces (8) of the housing (7) externally wholly or partly overlap the support (4).

16. Toothbrush according to claim 1, characterized in that the back of the support (4) engages on the front (18) of the side piece (8) and terminates flush with its outside.

17. Toothbrush according to claim 1, characterised in that on its back the support (4) has a circumferential edge (20) with which it externally overlaps the side piece (8).

18. Toothbrush according to claim 1, characterized in that the support (4) is made from an elastomer sealing against the side piece (8).

19. Toothbrush according to claim 1 or 3, characterized in that the pressure face (15) is optically set apart from the head (2) by the design of the surface.

20. Toothbrush according to claim 1, characterized in that, at least in the area of the side piece (8), the housing (7) is externally provided with a soft elastic covering as a mucosa protection.

21. Toothbrush according to claim 1 and 20, characterized in that the covering covers the front of the side piece (8) and sealingly engages the support (4) there.

## Revendications

1. Brosse à dents comprenant un manche, une tête (2) conformée en carter (7) ouvert au moins sur une face, une pièce en brosse (3) dans la face ouverte de celle-ci, comportant un support (4) et une garniture de brosse (5) et des moyens d'encliquetage (12,16) à l'intérieur du carter et sur le support (4) pour fixer la pièce en brosse (3), le carter (7) présentant une extrémité frontale (8) positionnant le support (4) dans la zone de sa périphérie et un fond constitué par la partie arrière (10) de la tête (2), des moyens de dégagement par pression et sans l'aide d'un outil de la pièce en brosse (3) hors de l'arrière (10) de la tête (2) étant également prévus, caractérisée en ce que les surfaces contiguës sur l'extrémité (8) du carter (7) et sur la périphérie du support (4) sont conformées en surfaces d'étanchéité à parois entièrement lisses et en ce que les moyens d'encliquetage (12,16) présentent des taquets d'encliquetage élastiques décalés vers l'intérieur par rapport aux surfaces d'étanchéité, disposés dans un espace situé entre le fond du carter (7) et la face arrière en regard du support (4).

2. Brosse à dents selon la revendication 1, caractérisée en ce que les taquets d'encliquetage élastiques (12) sont conformés en saillie vers l'intérieur sur le fond du carter (7) et coopèrent avec des évidements ménagés dans la face arrière du support (4).

3. Brosse à dents selon l'une quelconque des revendications 1 ou 2, caractérisée en ce que le fond du carter (7) présente une ouverture de passage (11), dont la paroi est prolongée au moins partiellement vers l'intérieur en direction des taquets d'encliquetage élastiques (12), et en ce que le support (4) présente un plot (14) entrant en prise dans l'ouverture de passage (11), dont la face frontale forme une surface de pression (15) dégagée pour l'éjection de la pièce en brosse (3) ou coopère avec une surface de pression (22,25) sur le carter (7).

4. Brosse à dents selon la revendication 3, caractérisée en ce que le plot (14) est guidé sur la paroi de l'ouverture de passage (11) et présente sur sa périphérie les évidements (12).

5. Brosse à dents selon la revendication 1 ou 3, caractérisée en ce que le plot (14) fait légèrement saillie par sa face frontale libre du contour du carter (7) à l'arrière (10) de la tête (2).

6. Brosse à dents selon la revendication 3, caractérisée en ce que le plot (14) est disposé dans l'ouverture de passage à distance de la paroi de celle-ci et en ce que le support (4) présente des évidements (16) recouvrant à l'extérieur les taquets d'encliquetage élastiques (12).

7. Brosse à dents selon la revendication 3 ou 4, caractérisée en ce que l'ouverture de passage (11) est fermée à l'arrière (10) de la tête (2) par une plaque de pression (22,25) formant la surface de pression, contre laquelle la face frontale du plot (14) vient en contact par l'intérieur.

8. Brosse à dents selon la revendication 7, caractérisée en ce que la plaque de pression (25) est reliée au reste du carter (7) par une portion de paroi (26) souple.

9. Brosse à dents selon la revendication 7 ou 8, caractérisée en ce que la plaque de pression (25) est elle-même conformée souple et élastique.

10. Brosse à dents selon la revendication 7 ou 8, caractérisée en ce que la plaque de pression (25) est d'une seule pièce avec la tête.

11. Brosse à dents selon la revendication 7 ou 9, caractérisée en ce que la plaque de pression (22) est réalisée dans un matériau élastique, de préférence un élastomère.

12. Brosse à dents selon la revendication 11, caractérisée en ce que la plaque de pression (22) est injectée par le procédé de moulage in-mold simultanément avec la tête.

13. Brosse à dents selon la revendication 7, caractérisée en ce que la plaque de pression (22) est une pièce d'injection séparée et solidarisée à la tête (2).

14. Brosse à dents selon la revendication 7, caractérisée en ce que les taquets d'encliquetage (12) sont conformés sur le carter (7) latéralement à côté de la plaque de pression (22,25) et peuvent être dégagés de la position d'encliquetage dans laquelle le support (4) est fixé entre eux par pression sur la plaque de pression (25) sous l'effet de la libération du support (4).

15. Brosse à dents selon la revendication 1, caractérisée en ce que les extrémités (8) du carter (7) recouvrent totalement ou en partie le support (4) par l'extérieur.

16. Brosse à dents selon la revendication 1, caractérisée en ce que le support (4) vient en contact par sa face arrière avec la face frontale (18) de l'extrémité (8) et est coplanaire à la face extérieure de celle-ci.

17. Brosse à dents selon la revendication 1, caractérisée en ce que le support (4) présente sur sa face arrière un bord (20) périphérique, par lequel il recouvre l'extrémité (8) par l'extérieur.

18. Brosse à dents selon la revendication 1, caractérisée en ce que le support (4) est réalisé dans un élastomère assurant l'étanchéité par rapport à l'extrémité (8).

19. Brosse à dents selon la revendication 1 ou 3, caractérisée en ce que la surface de pression (15) est optiquement relevée par rapport à la tête (2) par la conformation de la face supérieure.

20. Brosse à dents selon la revendication 1, caractérisée en ce que le carter (7) présente à l'extérieur, au moins dans la zone de l'extrémité (8), un revêtement élastique souple pour protéger la muqueuse.

21. Brosse à dents selon les revendications 1 et 20, caractérisée en ce que le revêtement couvre la face frontale de l'extrémité (8) et vient en contact d'étanchéité à cet endroit avec le support (4).
